# EUROPÄISCHE PATENTSCHRIFT

(11) **EP 0 680 021 B1**
(45) Veröffentlichungstag und Bekanntmachung des Hinweises auf die Patenterteilung: **17.09.1997**
(21) Anmeldenummer: 95104986.5
(22) Anmeldetag: 04.04.1995
(51) Int. Cl.: G07D 1/00

(54) **Vorrichtung zur Erkennung des Füllstands in Tuben eines Münzgerätes**
Apparatus for detecting the level in the tubes of a coin dispenser
Dispositif pour détecter le niveau dans les tubes d'un distributeur de pièces de monnaie

(30) Priorität: 30.04.1994 DE 4415283
(43) Veröffentlichungstag der Anmeldung: 02.11.1995
(73) Patentinhaber: National Rejectors Inc. GmbH, 21614 Buxtehude (DE)
(72) Erfinder: Meyer-Steffens, Klaus, Dipl.-Ing. FH, D-21717 Deinste (DE); Frerichs, Arnold, Dipl.-Ing. FH, D-21614 Buxtehude (DE)
(74) Vertreter: Patentanwälte Hauck, Graalfs, Wehnert, Döring, Siemons

(56) Entgegenhaltungen:
- EP-A- 0 247 785
- WO-A-93/01568
- AT-B- 362 169
- DE-A- 3 810 074
- GB-A- 2 107 875
- GB-A- 2 124 006

## Beschreibung

Die Erfindung bezieht sich auf eine Vorrichtung zur Erkennung des Füllstands in Tuben eines Münzgerätes nach dem Oberbegriff des Patentanspruchs 1.

Geldwechsler und ähnliche Münzgeräte müssen eine Speichermöglichkeit für einzelne Münzwerte vorsehen, um daraus Wechselbeträge auszahlen zu können. Es ist bekannt, zur Speicherung von Münzen Tuben bzw. Röhren vorzusehen, in denen die Münzen säulenartig gestapelt werden. Eine von einer geeigneten Steuervorrichtung angesteuerte Auszahlvorrichtung entnimmt die Münzen vorzugsweise am unteren Ende der Tube und führt sie einem Münzkanal oder einer Münzlaufbahn zu, von wo aus dann die Rückzahlung erfolgt. Bekannte Geldwechsler enthalten drei oder vier Tuben, je nach gewünschtem Wechselverhalten.

Es sind auch bereits aus der DE 38 10 074 Auszahleinrichtungen bekanntgeworden, die mit einem Tubenpaar zusammenwirken und von einem einzigen Elektromotor betätigt werden, der in beiden Drehrichtungen ansteuerbar ist, um in der einen Drehrichtung aus der einen Tube und in der anderen Drehrichtung aus der anderen Tube auszuzahlen. Der Elektromotor vollführt dabei jeweils eine 360°-Umdrehung, kehrt mithin jeweils in seine Ruheposition zurück.

Aus der AT-B-362 169 ist eine Vorrichtung gemäß dem Oberbegriff des Patentanspruchs 1 bekannt.

Es ist erforderlich, den Inhalt der Münztuben zu überwachen. Durch eine elektronische Zählung der in die Münztuben gelangenden Münzen ist theoretisch jederzeit der Füllstand bestimmbar. Da jedoch nicht sichergestellt werden kann, daß jede eingeworfene und ausgezahlte Münze gezählt wird, kann sich leicht eine Differenz ergeben. Es ist daher auch bekannt, den Münztuben einen Überlaufsensor zuzuordnen, der anspricht, wenn die Münzsäule eine vorgegebene Höhe erreicht hat. In diesem Fall werden weitere Münzen der gleichen Sorte direkt in die Kasse gelenkt. Würde eine derartige Überlaufsicherung nicht vorgesehen, besteht Gefahr, daß die Münzen verklemmen. Es ist ferner bekannt, einen sogenannten Leersensor vorzusehen. Er ist zumeist in einem gewissen Abstand oberhalb des Bodens der Münztube angeordnet und gibt ein Signal ab, wenn die Münzsäule unterhalb des gemessenen Pegels des Sensors gelangt (WO-A- 9 301 568). Dadurch wird verhindert, daß ein Verkaufsvorgang mit Wechselgeldausgabe noch eingeleitet wird, obwohl eine Wechselwertauszahlung wegen nicht mehr ausreichend vorhandener Münzen unmöglich geworden ist.

Der Erfindung liegt die Aufgabe zugrunde, eine Vorrichtung zur Erkennung des Füllstandes in Tuben eines Münzgerätes zu schaffen, die unabhängig von den Abmessungen der Tube eingesetzt werden kann und in der Lage ist, den tatsächlichen Leerzustand einer Tube zu ermitteln.

Diese Aufgabe wird durch die Merkmale des Patentanspruchs 1 gelöst.

Bei der Erfindung wird eine Auszahlvorrichtung verwendet, die ein Schieberelement etwa in Form eines Stiftes oder dergleichen aufweist, das durch einen Schlitz im Boden der Tube in die Münztube hineinragt, wenn es bei einem Auszahlvorgang betätigt wird. Das Auszahlelement überquert mithin den Boden der Tube entlang einer Bahn, vorzugsweise einer Kreisbogenbahn und nimmt dabei die jeweils unterste Münze der Münzsäule mit, um sie zu einer Münzlaufbahn abzulenken. Dadurch kann der Boden der Tube im wesentlichen stationär sein. Diesen Umstand macht sich die Erfindung zunutze, um im feststehenden Bodenabschnitt einen Sensor zur Erfassung der Anwesenheit mindestens einer Münze in der Tube unterzubringen. Der Boden der Tube kann so ausgebildet sein, daß er bis auf den Durchtrittsschlitz für das Schieberelement feststehend ist. Vorzugsweise wird jedoch der Anwesenheitssensor auf der dem Mittelpunkt des Kreisbogens abgewandten Seite angeordnet.

Es sind die verschiedensten Sensoren denkbar, um die Anwesenheit einer Münze zu registrieren. Ein einfacher Sensor besteht zum Beispiel in einem Schalter, dessen Kontakte überbrückt werden, solange noch eine Münze in der Tube ist. Wahlweise ist der Schalter auch so einstellbar, daß er anspricht, wenn zwei oder mehr Münzen in der Tube sind, wodurch ein Leersignal erzeugt werden kann, wenn die Tube sich bis auf eine Mindestzahl von Münzen geleert hat. Alternativ kann der Anwesenheitssensor ein druckempfindlicher Sensor sein, zum Beispiel ein Piezoelement aufweisen oder einen Dehnungsmeßstreifen. Mit Hilfe eines druckempfindlichen Sensors kann nicht nur die Anwesenheit mindestens einer Münze in der Tube ermittelt werden, sondern auch ein dem Gewicht der Säule proportionales Signal erzeugt werden. Falls die Druckmessung genau genug ist, läßt sich auf diese Weise auch die Anzahl der Münzen in der Tube bestimmen und zum Beispiel eine Überprüfung der elektronischen Zählung vornehmen.

Der Sensor kann auch als induktiver oder kapazitiver Sensor ausgeführt sein. Als induktiver Sensor kann eine Leiterplatte unterhalb des feststehenden Bodenabschnitts angebracht werden. In die Leiterplatte wird mit Leiterbahnen spiralförmig eine Spule geformt, deren Magnetfeld durch die Anwesenheit mindestens einer Münze in der Tube beeinflußt wird.

Eine weitere Möglichkeit besteht darin, einen optischen Sensor vorzusehen. Mit Hilfe eines lichtempfindlichen Elements, das die Reflexion des Lichtes von der Münze in der Münztube ermittelt, kann festgestellt werden, ob die Tube leer oder noch gefüllt ist.

Die erfindungsgemäße Vorrichtung hat den Vorteil, daß es möglich ist, den echten Leerzustand einer Tube festzustellen. Sie hat ferner den Vorteil, daß sie unabhängig von der Größe einer Münztube verwendet werden kann. Bekanntlich sind die Abmessungen einer Münztube abhängig von den Abmessungen der Münzen, die in der Tube aufgenommen werden sollen. Mithin kann unabhängig von den Abmessungen der verwendeten Münztuben ein Basismodul verwendet werden, das zum Beispiel den Sensor pro Münztube enthält sowie die erforderliche Auswerteelektronik und auch die zugehörige Auszahleinheit.

Wiederum eine andere Möglichkeit für die Verwirklichung eines Sensors besteht erfindungsgemäß darin, daß die feststehende Bodenfläche zwei elektrisch voneinander isolierte elektrisch leitende Flächenabschnitte aufweist, an die eine elektrische Spannung gelegt und ein elektrisches Meßglied vorgesehen ist, das den Stromfluß oder den Spannungsabfall erfaßt, wenn eine Münze mit beiden Flächenabschnitten in Kontakt ist. Die Münze wirkt hierbei als Schaltkontakt, welcher die leitenden, elektrisch voneinander isolierten Bodenflächen überbrückt. Ist die letzte Münze ausgezahlt, öffnet der "Schalter" und gibt ein entsprechendes Signal an die Auswertevorrichtung.

Die zuletzt beschriebene Erfassung von Münzen kann auch dazu verwendet werden, eine Zählung der ausgezahlten Münzen vorzunehmen. Zu diesem Zweck ist nach einer Ausgestaltung der Erfindung der feststehende Bodenabschnitt in mindestens drei elektrisch voneinander isolierte, elektrisch leitende und an eine Spannungsquelle angeschlossene Flächenabschnitte unterteilt, wobei ein Impuls erzeugt wird, wenn eine Münze mit einem ersten und einem zweiten Paar Flächenabschnitten in Kontakt bzw. außer Kontakt tritt. Die Flächenabschnitte sind so angeordnet, daß während eines Auszahlvorgangs die Impulse zeitversetzt erzeugt werden und ein Meßglied zur Auswertung der Impulse vorgesehen sehen ist. Beim Auszahlen wird die Münze quer über den Boden verschoben und öffnet dadurch den ersten "Schalter", was als Erzeugung eines Impulses angesehen werden kann. Während des weiteren Ausschiebens der Münze ist jedoch der andere "Schalter" geschlossen. Erst wenn die Münze auch dieses Flächenpaar verläßt, wird auch dieser "Schalter" vorübergehend geöffnet, um anschließend sofort wieder geschlossen zu werden, und zwar durch die dann untere Münze, die auf den Boden der Tube aufsetzt. Hierbei kommt es dann zur Überbrückung beider "Schalter". Auf diese Weise kann der Auszahlungsvorgang überprüft werden bzw. ob eine Münze tatsächlich ausgegeben wurde. Dadurch ist auch eine Überprüfung des mitlaufenden Münzzählers möglich. Dieser kann ggf. von Zeit zu Zeit korrigiert werden. Es erübrigt sich damit auch ein separater Sensor am Ausgang der Münztube, welcher feststellt, ob eine Münze auch tatächlich ausgegeben wurde.

Die Erfindung wird nachfolgend anhand von Zeichnungen näher erläutert.
- Fig. 1: zeigt perspektivisch sehr schematisch eine Vorrichtung nach der Erfindung.
- Fig. 2: zeigt schematisch die Draufsicht auf zwei Münztuben mit induktiven Sensoren.
- Fig. 3: zeigt einen Schnitt durch die Darstellung nach Fig. 2 entlang der Linie 3-3.
- Fig. 4: zeigt schematisch die Draufsicht auf die Bodenfläche einer Münztube in einer anderen Ausführungsform der Erfindung.
- Fig. 5: zeigt schematisch die Auswertung der Vorrichtung nach Fig. 4.
- Fig. 6: zeigt schematisch eine ähnliche Sensorvorrichtung wie nach Fig. 4 für zwei Münztubenpaare.
- Fig. 7: zeigt.schematisch eine abgewandelte Ausführung eines Bodens einer Münztube.
- Fig. 8: zeigt ein Signaldiagramm für die Vorrichtung nach Fig. 7.

In Fig. 1 ist der Boden 10 eines Geldwechslers angedeutet, auf dem zum Beispiel zwei Münztuben 12, 14 angeordnet sind, die wegen Aufnahme unterschiedlicher Münzsorten unterschiedlichen Innendurchmesser aufweisen. Von einem nicht gezeigten Münzprüfer gelangen angenommene Münzen in die Münztuben 12, 14 und werden von einer nicht gezeigten Auszahleinheit ausgezahlt. Die Auszahleinheit befindet sich im Plattenbereich 10. Sie weist einen Stift auf (nicht gezeigt), der sich entlang einer Kreisbahn bewegt, wie bei 16 angedeutet. Im Boden der Tuben 12, 14 ist ein kreisbogenförmiger Schlitz 18 bzw. 20 vorgesehen, über den das Auszahlelement, also zum Beispiel der Stift, in die Tube 12 bzw. 14 hineinragt, um eine Münze aus der Tube herauszuschieben. Die Auszahleinheit kann so ausgebildet sein, daß in der einen Drehrichtung des Elektromotors, der den Stift auf einer Kreisbahn bewegt, der Stift in die eine Tube und in der entgegengesetzten Richtung in die andere Tube hineinragt, während er bei der jeweils anderen Tube den Boden unterfährt, mithin keinen Auszahlvorgang vornimmt. Durch geeignete Nockensteuerung läßt sich die Steuerung eines derartigen Auszahlstiftes ohne weiteres verwirklichen. Die aus den Tuben 12 bzw. 14 ausgeschobenen Münzen gelangen auf eine Münzlaufbahn (nicht gezeigt), von wo aus sie dann zur Rückzahlung gelenkt werden.

Die Schlitze 18, 20 unterteilen den feststehenden Boden der Münztuben 12, 14 in Bodenabschnitte 22, 24 bzw. 26, 28. Die Bodenabschnitte 22, 28 enthalten einen Sensor 30 bzw. 32, der die Anwesenheit einer Münze auf den Boden der Tuben 12, 14 feststellt. Der Sensor kann als Schalter ausgebildet, druckempfindlich, als optischer Sensor ausgebildet oder auch ein induktiver Sensor sein. Bei einem druckempfindlichen Sensor kann das Gewicht der Säule auf dem Boden der Tube 12, 14 ermittelt werden und damit auch die Anzahl der Münzen in der Tube. Dadurch läßt sich eine Überprüfung der von einem Münzzähler vorgenommenen Zählung der in die Münze gelangenden Tuben vornehmen sowie ein Überlaufsensor realisieren, der anzeigt, wenn die Anzahl der Münzen in der Tube einen vorgegebenen Wert überschreitet. In diesem Fall ist es nötig, weitere Münzen direkt in die Kasse zu lenken.

Die Verwendung eines induktiven Sensors ist in den Figuren 2 und 3 angedeutet. Dem Boden der Münztube 12a ist eine Spule 34 und dem Boden der Tube 14a eine Spule 38 zugeordnet, und zwar in Form von Leiterplatten 40 (siehe Fig. 3), die unterhalb des Bodens der Tube 12a angeordnet sind. Die Spule ist Bestandteil der Leiterplatte, die an der Unterseite der Tubenfläche montiert ist.

In Fig. 4 ist eine Tube 12b angedeutet, deren Boden, wie oben bereits beschrieben, durch einen kreisbogenförmigen Schlitz 18b unterteilt ist. Durch eine Isolierung 44 sind noch einmal weitere unterteilte Flächenabschnitte 46, 48, 50 und 52 gebildet. Die Flächenabschnitte 46 bis 52 sind elektrisch leitend. Die Flächenabschnitte 46, 48 liegen auf einem Potential und die Abschnitte 50, 52 auf einem anderen Potential, wenn an die Leitungen 56, 58 eine Spannung angelegt wird. Befindet sich eine Münze auf dem Boden, wird mithin ein Kurzschluß zwischen den Leitungen 56, 58 erzeugt, der ermittelt werden kann. Befindet sich hingegen keine Münze auf dem Boden, ist der "Schalter" geöffnet.

In Fig. 5 ist eine mögliche Auswertung der Ausführungsform nach Fig. 4 dargestellt. In Fig. 5 sind die Flächenabschnitte 46 bis 52 als zugehörige Kontaktpunkte dargestellt. Sie sind daher mit gleichen Bezugszeichen versehen. Ein Komparator 54 kann zur Einstellung der Empfindlichkeit dienen. Bei 56 wird ein Leersignal erzeugt, wenn keine Überbrückung mehr durch eine Münze stattfindet.

In Fig. 6 ist eine Platte 10c angedeutet sowie Münztuben 12c, 14c bzw. 12c' und 14c', bei denen dem Boden der Tuben eine erste gemeinsame elektrisch leitende Kontaktfläche 60 zugeordnet ist. Jeder Tube ist eine weitere elektrisch leitende Kontaktfläche 62, 64, 66 bzw. 68 zugeordnet, um in der oben beschriebenen Art und Weise einen Schalter zu bilden.

Bei der Ausführungsform nach Fig. 7 weist der Boden einer Münztube 12d drei Flächenabschnitte 70, 72, 74 auf, die jeweils elektrisch voneinander isoliert sind. Man erkennt, daß bei einem Ausschieben einer Münze die Münze zunächst die Fläche 72 verläßt, jedoch noch nach wie vor mit den Flächen 70 und 74 in Berührung ist. Dementsprechend können Impulse erzeugt werden. In Fig. 8 ist dies dargestellt, wobei S2 die Impulsbildung bezüglich der Flächen 70, 72 und S1 die Impulsbildung bezüglich der Flächen 70 und 74 in Abhängigkeit von der Zeit darstellt. Die Impulse können dazu verwendet werden, Auszahlvorgänge zu registrieren. Dadurch ist es möglich, die ausgezahlten Münzen zu zählen und zum Beispiel den Inhalt einer Tube zu überprüfen, was anderweitig nur mit einem elektronischen Münzzähler geschieht, der die eingegebenen Münzen überprüft, jedoch nicht die ausgegebenen erfassen kann.

## Patentansprüche

1. Vorrichtung zur Erkennung des Füllstands in Tuben eines Münzgerätes, in denen die Münzen säulenförmig eingestapelt werden, wobei den Münztuben eine einen Elektromotor aufweisende Auszahleinrichtung zugeordnet ist, die mit Hilfe eines Schieberelements die jeweils unterste Münze seitlich aus einer Tube heraus in eine Münzlaufbahn schiebt, und einem Sensor zur Erfassung der Anwesenheit von Münzen in der Tube, wobei zumindest ein Abschnitt des Bodens der Tube (12, 14, 12a, 14a) feststehend ist und das Schieberelement während eines Auszahlvorgangs den Boden entlang einer vorgegebenen Bahn (18, 20, 18a, 20a) überquert, dadurch gekennzeichnet, daß der Anwesenheitssensor (30, 32, 34, 36, 38) im festen Bodenabschnitt der Tube (12, 14, 12a, 14a) angeordnet ist.

2. Vorrichtung nach Anspruch 1, dadurch gekennzeichnet, daß der gesamte Boden der Tube (12, 14, 12a, 14a) feststehend ist mit Ausnahme eines vorgesehenen kreisbogenförmigen Schlitzes (18, 20, 18a, 20a), durch den hindurch das Schieberelement während des Auszahlvorgangs in die Tube hineinragt.

3. Vorrichtung nach Anspruch 1 oder 2, dadurch gekennzeichdaß der Anwesenheitssensor (30, 32) auf der dem Mittelpunkt des Kreisbogens abgewandten Seite angeordnet ist.

4. Vorrichtung nach einem der Ansprüche 1 bis 3, dadurch gekennzeichnet, daß der Sensor ein Schalter ist.

5. Vorrichtung nach einem der Ansprüche 1 bis 3, dadurch gekennzeichnet, daß ein druckempfindlicher Sensor vorgesehen ist.

6. Vorrichtung nach einem der Ansprüche 1 bis 3, dadurch gekennzeichnet, daß ein induktiver Sensor (34, 38) vorgesehen ist.

7. Vorrichtung nach Anspruch 6, dadurch gekennzeichnet, daß der Sensor (34) auf einer Leiterplatte (40) angeordnet ist, die unterhalb des feststehenden Bodenabschnitts angebracht ist.

8. Vorrichtung nach einem der Ansprüche 1 bis 3, dadurch gekennzeichnet, daß ein optischer Sensor vorgesehen ist.

9. Vorrichtung nach Anspruch 8, dadurch gekennzeichnet, daß der optische Sensor das von der Münze reflektierte Licht einer Lichtquelle mißt.

10. Vorrichtung nach einem der Ansprüche 1 bis 3, dadurch gekennzeichnet, daß der feststehende Bodenabschnitt zwei elektrisch voneinander isolierte eleketrisch leitende Flächenabschnitte (46, 48, 50, 52, 60, 62, 64, 66, 68, 70, 72, 74) aufweist, an die eine elektrische Spannung gelegt ist und ein elektrisches Meßglied vorgesehen ist, das den Stromfluß oder den Spannungsabfall erfaßt, wenn eine Münze mit beiden Flächenabschnitten in Kontakt ist.

11. Vorrichtung nach Anspruch 10, dadurch gekennzeichnet, daß der feststehende Bodenabschnitt mindestens drei elektrisch voneinander isolierte, elektrisch leitende und an eine Spannungsquelle anschließbare Flächenabschnitte (70, 72, 74) aufweist, wobei ein Impuls erzeugt wird, wenn eine Münze mit einem ersten und zweiten Paar der Flächenabschnitte in Kontakt bzw. außer Kontakt tritt, die Flächenabschnitte so angeordnet sind, daß während eines Auszahlvorgangs die Impulse zeitversetzt erzeugt werden und ein Meßglied zur Auswertung der Impulse vorgesehen ist.

## Claims

1. An apparatus for detecting the level in the tubes of a coin dispenser, in which tubes a number of coins is stacked one above the other, wherein a pay-out unit including an electric motor is associated to said coin tubes for pushing a lowermost coin each sidewards out from a tube towards a coin track by means of a pusher element including a sensor for detecting the presence of coins within the tube, wherein at least a portion of the bottom of the tube (12,14; 12a,14a) is stationary and wherein the pusher element traverses the bottom along a predetermined path (18,20; 18a,20a) while performing a pay-out operation, characterized in that the presence sensor (30,32,34,36,38) is located in the stationary portion ofthe bottom of the tube (12,14; 12a,14a).

2. The apparatus of claim 1, characterized in that the whole bottom of the tube (12,14; 12a,14a) is stationary except an arcuate slot (18,20; 18a,20a) through which the pusher element projects into the tube while performing a pay-out operation.

3. The apparatus of claim 1 or 2, characterized in that the presence sensor (30,32) is located at the side opposite the center of the arcuate slot.

4. The apparatus of one claims 1 to 3, characterized in that the sensor is defined by a switch.

5. The apparatus of one of claims 1 to 3, characterized in that a pressure sensitive sensor is provided.

6. The apparatus of one of claims 1 to 3, characterized in that an inductive sensor (34,38) is provided.

7. The apparatus of claim 6, characterized in that the sensor (34) is arranged on a printed board (40) which is mounted below the stationary portion of the bottom.

8. The apparatus of one of claims 1 to 3, characterized in that an optical sensor is provided.

9. The apparatus of claim 8, characterized in that the optical sensor measures the light from a light source reflected by a coin.

10. The apparatus of one of claims 1 to 3, characterized in that the stationary portion of the bottom includes a pair of electrically conductive surface portions (46,48,50,52,54,65,58,60,62,64,66,68,70,72,74) electrically isolated from each other to which surface portions an electrical voltage is applied and that an electrical measuring element is provided for detecting a current flow or a voltage drop when a coin contacts both surface portions.

11. The apparatus of claim 10, characterized in that the stationary portion of the bottom includes at least three electrically conductive surface portions (70,72,74) electrically isolated from each other and to be connected to a voltage source, wherein a pulse is generated when a coin moves into contact or out of contact with a first and second pair of surface portions, that the surface portions are located such that the pulses will be generated in offset time relation during a pay-out operation and that a measuring element is provided for evaluating the pulses.

## Revendications

1. Dispositif de reconnaissance du niveau de remplissage des tubes d'un appareil à pièces de monnaie, dans lesquels les pièces de monnaie sont empilées en colonnes, les tubes de pièces de monnaie étant dotés d'un dispositif de remboursement comportant un moteur électrique, qui, à l'aide d'un élément de coulissement fait glisser latéralement hors d'un tube la pièce de monnaie située le plus bas vers une voie de circulation de pièces de monnaie, et d'un détecteur destiné à signaler la présence de pièces de monnaie dans le tube, au moins un segment du fond du tube (12, 14, 12a, 14a) étant plein et l'élément de coulissement traversant le fond le long d'une voie prédéfinie (18, 20, 18a, 20a) au cours d'une opération de remboursement, caractérisé en ce que le détecteur de présence (30, 32, 34, 36, 38) est disposé dans le segment de fond plein du tube (12, 14, 12a, 14a).

2. Dispositif selon la revendication 1, caractérisé en ce que l'ensemble du fond du tube (12, 14, 12a, 14a) est plein à l'exception d'une fente en arc de cercle (18, 20, 18a, 20a), dans laquelle l'élément de coulissement s'étend dans le tube pendant l'opération de remboursement.

3. Dispositif selon la revendication 1 ou 2, caractérisé en ce que le détecteur de présence (30, 32) est disposé sur le côté opposé au centre de l'arc de cercle.

4. Dispositif selon l'une des revendications 1 à 3, caractérisé en ce que le détecteur est un contacteur.

5. Dispositif selon l'une des revendications 1 à 3, caractérisé en ce qu'un détecteur sensible à la pression est prévu.

6. Dispositif selon l'une des revendications 1 à 3, caractérisé en ce qu'un détecteur inductif (34, 38) est prévu.

7. Dispositif selon la revendication 6, caractérisé en ce que le détecteur (34) est disposé sur une plaque de circuit imprimé (40), qui est installée sous le segment de fond plein.

8. Dispositif selon l'une des revendications 1 à 3, caractérisé en ce qu'un détecteur optique est prévu.

9. Dispositif selon la revendication 8, caractérisé en ce que le détecteur optique mesure la lumière réfléchie par la pièce de monnaie et provenant d'une source de lumière.

10. Dispositif selon l'une des revendications 1 à 3, caractérisé en ce que le segment de fond plein présente deux segments de surface conducteurs de l'électricité et électriquement isolés entre eux (46, 48, 50, 52, 60, 62, 64, 66, 68, 70, 72, 74), et auxquels est appliquée une tension électrique, et en ce qu'un élément de mesure électrique est prévu, lequel détecte le courant électrique ou la chute de tension, lorsqu'une pièce de monnaie est en contact avec les deux segments de surface.

11. Dispositif selon la revendication 10, caractérisé en ce que le segment de surface plein présente au moins trois segments de surface (70, 72, 74) conducteurs de l'électricité, électriquement isolés entre eux et pouvant être reliés à une source de tension, une impulsion électrique étant engendrée lorsqu'une pièce de monnaie fait ou ne fait plus contact avec une première paire et une deuxième paire de segments de surface, les segments de surface étant disposés de telle sorte que les impulsions soient engendrées en étant décalées dans le temps au cours de l'opération de remboursement et qu'un élément de mesure destiné à évaluer les impulsions est prévu.
